# FASCICULE DE BREVET EUROPEEN

(11) **EP 0 843 803 B1**
(45) Date de publication et mention de la délivrance du brevet: **14.06.2000**
(21) Numéro de dépôt: 96928499.1
(22) Date de dépôt: 09.08.1996
(51) Int. Cl.: F28D 15/02, A43B 7/02, A41D 13/00

(54) **Chaussure à semelle interne contenant un caloduc**
Schuhwerk mit innerer Sohle mit Wärmepumpe
Footwear with internal sole with a heat pipe

(30) Priorité: 09.08.1995 FR 9509660
(43) Date de publication de la demande: 27.05.1998
(73) Titulaire: ASSOCIATION POUR LA RECHERCHE ET LE DEVELOPPEMENT DES METHODES ET PROCESSUS INDUSTRIELS (ARMINES), F-75272 Paris Cédex 06 (FR)
(72) Inventeur: CLODIC, Denis, F-75011 Paris (FR)
(74) Mandataire: Bruder, Michel
(86) Numéro de dépôt international: FR9601270
(87) Numéro de publication internationale: WO9706396

(56) Documents cités:
- EP-A- 0 059 581
- EP-A- 0 076 080
- EP-A- 0 305 715
- WO-A-92/13600

## Description

La présente invention concerne une chaussure à semelle interne.

Il est connu depuis longtemps d'équiper des articles chaussants ou d'habillement de moyens de chauffage de différents types à savoir électrique, à combustible liquide ou gazeux etc... Les systèmes de chauffage incorporés dans de tels articles offrent à l'évidence plusieurs inconvénients tels que augmentation sensible du prix de revient de l'article, de son poids et de son encombrement.

Par ailleurs, on connaît également des articles d'habillement qui sont pourvus de caloducs pour évacuer la chaleur émise par le corps humain dans l'atmosphère. Ainsi qu'il est bien connu, un caloduc est un élément de transfert thermique comportant, dans un volume mince délimité par une enceinte étanche, un fluide à changement de phase liquide/vapeur, tel que de l'eau sous sa tension de vapeur Le caloduc qui constitue un élément de conditionnement thermique de l'article d'habillement ou chaussant, peut être intégré dans cet article ou bien rapporté sur celui-ci.

Le document EP-A-0 059 581 divulgue un article d'habillement du genre gilet contenant des caloducs lequel est relié par caloduc externe indépendant et un connecteur à un puits de chaleur.

Le document WO-A-9 213 600 décrit également un gilet contenant un caloduc dilatable, la paroi interne du gilet étant en contact avec le corps du porteur et formant une zone source alors que sa paroi externe forme une zone puits pour évacuer la chaleur du corps dans l'atmosphère.

Le document EP-A-305.715 décrit une chaussure chauffante à semelle interne contenant un passage s'étendant sur toute la longueur de la semelle et comportant une partie extrême antérieure, s'étendant vers le haut dans la partie avant de la coque de la chaussure, et une partie extrême postérieure s'étendant vers le haut dans le contrefort arrière de la chaussure. Le passage s'étendant sur la longueur de la semelle comporte un circuit fermé de circulation d'un liquide caloporteur mis en mouvement sous l'effet de la pression exercée par le pied en mouvement.

La présente invention vise des perfectionnements apportés à une chaussure permettant d'assurer le chauffage ou le refroidissement d'une partie sensible du pied sans faire appel à une source d'énergie extérieure et ce par des moyens très simples et pouvant être incorporés très aisément dans une telle chaussure.

A cet effet, la semelle interne contient un caloduc s'étendant sur toute la longueur de la semelle et comportant une zone source recevant la chaleur du pied et au moins une zone puits constituée par une partie s'étendant vers le haut.

Ainsi qu'il est bien connu, le caloduc est un élément de transfert thermique comportant, dans un volume mince délimité par une enceinte étanche, un fluide à changement de phase liquide/vapeur, tel que de l'eau sous sa tension de vapeur. Le caloduc qui constitue un élément de conditionnement thermique de l'article d'habillement ou chaussant, peut être intégré dans cet article ou bien rapporté sur celui-ci.

On décrira ci-après, à titre d'exemples non limitatifs, diverses formes d'exécution de la présente invention, en référence aux dessins annexés sur lesquels :

La figure 1 est une vue en coupe schématique illustrant l'effet de conditionnement thermique d'un caloduc incorporé dans un article d'habillement ou chaussant.

La figure 2 est une vue en coupe d'une variante d'exécution de l'élément de conditionnement thermique.

La figure 3 est une vue en coupe verticale et longitudinale partielle d'une chaussure de sécurité comportant, dans sa semelle, un caloduc pour l'évacuation de la chaleur du pied vers l'extérieur.

La figure 4 est une vue en coupe verticale et longitudinale d'une variante d'exécution de la chaussure représentée sur la figure 3.

La figure 5 est une vue en coupe verticale et longitudinale schématique d'une variante d'exécution de la chaussure adaptée pour réchauffer les orteils du porteur.

On décrira tout d'abord, en se référant à la figure 1, le principe du transfert de chaleur qui est mis en oeuvre, suivant la présente invention, dans un article chaussant ou d'habillement. Par article d'habillement on entendra, dans la description qui va suivre, aussi bien un vêtement proprement dit qu'un autre article quelconque pouvant être mis en contact avec une partie du corps, tel qu'une couverture par exemple. Sur cette figure est représentée schématiquement une paroi 1 de l'article, cette paroi pouvant être une épaisseur de tissu, une paroi ou une semelle d'une chaussure, une épaisseur d'une couverture etc.... Cette paroi 1 est en contact avec une partie 2 du corps du porteur de l'article, partie qui est à une température relativement élevée. L'article suivant l'invention a été conçu pour capter la plus grande partie de la chaleur Q1 produite par la partie 2 du corps et pour transférer cette chaleur soit vers l'extérieur de la paroi 1 de l'article, soit vers l'intérieur en direction d'une autre partie du corps devant être réchauffée. Suivant la présente invention l'élément de conditionnement thermique qui est utilisé pour assurer ce transfert de chaleur, est constitué par un caloduc 3 qui s'étend entre une zone source 3a, située en regard de la partie chaude 2 du corps, et une zone puits 3b éloignée de la zone source 3a et à partir de laquelle la chaleur Q2 est libérée vers l'extérieur. Ce caloduc 3 est constitué par une enceinte étanche, fermée sur elle-même, contenant un fluide à changement de phase liquide/vapeur, tel que, par exemple, de l'eau sous sa tension de vapeur. Le caloduc 3 est relativement mince et sa dimension est nettement exagérée sur la figure 1 pour faciliter la compréhension de l'invention. La paroi 4 du caloduc est composée de deux feuilles minces soudées l'une à l'autre le long de leurs bords, en un matériau bon conducteur de la chaleur tel qu'un métal ou une matière plastique chargée métalliquement. Le volume interne mince du caloduc 3 peut être libre, ainsi qu'il est représenté sur la figure 1, ou bien il peut contenir une mèche intérieure 6, telle qu'une toile métallique, qui joue à la fois un rôle d'entretoise et de drainage capillaire de la phase liquide.

Le principe de fonctionnement du caloduc 3 est bien connu. La chaleur, représentée par les flèches Q1, produite par la partie 2 du corps provoque, dans la zone source 3a du caloduc 3, l'ébullition du fluide et la vapeur ainsi produite se déplace vers la zone plus froide ou zone puits 3b du caloduc 3, où cette chaleur est restituée vers l'extérieur ainsi qu'il est indiqué par les flèches Q2. Dans la zone puits 3b, la vapeur se condense et le fluide revenu à l'état liquide retourne à la zone source 3a. Le trajet du fluide à l'intérieur du caloduc 3 est indiqué par des flèches sur la figure 1.

Le transfert de réalimentation de la phase liquide, de la zone puits 3b vers la zone source 3a, peut se faire sous l'effet de la seule gravité et dans ce cas la chaleur Q1 doit être impérativement fournie au point bas du caloduc 3 et évacuée (chaleur Q2) au point haut du caloduc. Aucune mèche interne 6 n'est alors exigée dans ce cas. Le transfert de réalimentation de la phase liquide peut également se faire uniquement par voie capillaire et la réalimentation du liquide de la phase condensée, de la zone puits 3b à la zone source 3a peut se faire à la même altitude et même à partir d'un niveau plus bas que le niveau d'évaporation, ainsi qu'il est illustré sur la figure 2. Dans ce cas la présence d'une mèche interne 6 dans le caloduc 3 est indispensable. Enfin le transfert peut aussi être réalisé conjointement sous l'effet de la gravité et de la capillarité et dans ce cas la mèche 6 est évidemment obligatoire.

On décrira maintenant, en se référant à la figure 3, une application de l'invention à une chaussure de sécurité. La chaussure de sécurité représentée sur la figure 3, désignée dans son ensemble par la référence 7, comprend un corps 8, une semelle externe 9, une semelle interne anti-intrusion ou antipénétration et, à l'arrière de la tige de la chaussure, un contrefort arrière 12 de protection du talon. Suivant l'invention la semelle interne anti-intrusion 11 contient, dans son épaisseur, un caloduc mince 13 qui s'étend sur toute la longueur de la semelle et est prolongé par des parties extrêmes 13a,13b s'étendant vers le haut et constituant des zones puits. La partie extrême antérieure 13a est incurvée vers l'arrière de manière à épouser la forme d'une coque de protection antérieure 14 de la chaussure. La partie extrême postérieure 13b s'étend sensiblement verticalement dans le contrefort arrière 12 de protection du talon.

La chaleur du pied du porteur de la chaussure de sécurité 7 est fournie par les zones d'appui du pied, à savoir la plante et le talon, sur la semelle anti-intrusion 11 et elle est transférée par conduction dans la zone source du caloduc 13 logé dans la semelle 11. En fait, dans cette application particulière, le caloduc 13 comporte deux zones sources situées respectivement en dessous des zones d'appui de la plante et du talon. La chaleur introduite dans les zones sources du caloduc 13 provoque l'ébullition du fluide à changement de phase et cette chaleur est transmise aux parties extrêmes antérieure 13a et postérieure 13b du caloduc qui constituent ses zones puits. La chaleur relâchée vers l'extérieur dans les zones puits 13a,13b est évacuée par des conduits de circulation d'air prévus dans les parois de la chaussure. A l'avant, un premier conduit de circulation d'air 15 part d'un orifice d'entrée d'air inférieur 16, prévu dans l'avant de la coque de la chaussure, et il aboutit à un orifice de sortie d'air 17 prévu sur le dessus de la chaussure. A l'arrière un conduit de circulation postérieur 18 part d'un orifice d'entrée d'air inférieur 19, situé à la base du contrefort arrière, et aboutit à un orifice de sortie d'air 20 situé plus haut dans le contrefort. Par conséquent, l'air circule, par convection naturelle, dans les conduits antérieur 15 et postérieur 18, ainsi qu'il est indiqué par les flèches, et il lèche les zones puits antérieure 13a et postérieure 13b du caloduc 13 pour évacuer la chaleur vers l'extérieur.

Dans la forme d'exécution de la chaussure représentée sur la figure 3, la semelle anti-intrusion 11 est également équipée d'un dispositif de ventilation forcée et à cet effet elle présente un conduit de circulation d'air inférieur 21 s'étendant sur toute la longueur de la semelle, en dessous du caloduc 13, et communiquant, à ses extrémités, avec les conduits de circulation d'air antérieur 15 et postérieur 18. Un passage 22 est prévu dans la semelle anti-intrusion 11, dans la zone d'appui du talon du porteur, pour faire communiquer l'intérieur de la chaussure avec le conduit de circulation inférieur 21. Ceci permet d'utiliser la pression périodique du talon du porteur sur la partie arrière de la semelle anti-intrusion 11 pour produire un effet de pompe favorisant la circulation de l'air en dessous du caloduc 13 et dans les conduits de circulation antérieur 15 et postérieur 18. Les orifices d'entrée d'air antérieur 16 et postérieur 19 peuvent être pourvus de volets réglables qui permettent l'évacuation de l'air pompé vers l'extérieur lorsqu'ils sont ouverts ou bien la canalisation de l'air vers les zones puits 13a,13b du caloduc 13 lorsqu'ils sont fermés.

Bien que la chaussure 7 illustrée sur la figure 3 comporte un caloduc 13 à deux zones puits antérieure 13a et postérieure 13b, il va de soi qu'elle pourrait ne comporter qu'une seule de ces zones puits.

D'après la description qui précède, on voit que le refroidissement du pied est possible tant que la température de l'air est inférieure à la température maximale de la peau du pied qui est de l'ordre de 33°C pour un exercice physique normal et qui peut atteindre environ 40°C dans le cas d'exercices physiques prolongés (course à pied). Dans la zone thermique définie, avec une température de l'air inférieure à 30°C ou éventuellement à 40°C, le transfert de chaleur vers l'extérieur est réglable. Il peut être donc renforcé, stabilisé ou même annulé selon les exigences de confort de l'utilisateur.

La figure 4 représente une variante d'exécution de la chaussure de sécurité de la figure 3 dépourvue de la pompe de mise en circulation de l'air. Dans ce cas, le conduit inférieur 21 n'est pas prévu dans la semelle anti-intrusion 11. Là encore, les volets réglables qui sont prévus dans les orifices d'entrée d'air inférieurs 16 et 19 permettent la circulation de l'air, par effet de cheminée, dans les conduits antérieur 15 et postérieur 18 et ils annulent cette circulation lorsqu'ils sont fermés.

On décrira maintenant, en se référant à la figure 5, une variante d'exécution d'une chaussure suivant l'invention. Dans ce cas, la chaleur produite par les parties les plus chaudes du dessous du pied, à savoir le talon et la plante, n'est pas évacuée vers l'extérieur mais elle est récupérée à l'avant de la chaussure pour chauffer les orteils du porteur. Par conséquent, le caloduc 13 comporte la seule zone puits antérieure 13a qui est située à proximité immédiate des orteils. Cette zone puits 13a est isolée au maximum de l'extérieur par la paroi avant de la chaussure. Sur la figure 5 la chaleur Q2 émise par la zone puits 13a est représentée par des flèches dirigées vers les orteils du porteur de la chaussure et elle est transférée par effet de paroi chaude, convectif et radiatif.

Suivant une variante, au lieu d'être intégrée dans la paroi de la chaussure, la zone puits antérieure 13a pourrait être rapportée par un arrimage de la chaussette du porteur au moyen d'un dispositif du type auto-agrippant et dans ce cas le transfert de chaleur est en plus conductif à travers le tissu.

Dans le cas de la chaussure assurant le refroidissement des orteils, ainsi qu'il est illustré sur la figure 5, la semelle contenant le caloduc 13 peut ne plus être intégrée à la chaussure elle-même mais elle peut être au contraire rapportée à l'intérieur de cette chaussure. Suivant une première variante la semelle rapportée, contenant le caloduc 13, peut être placée dans la chaussure à l'extérieur de la chaussette du porteur de manière à emprisonner le pied comme un chausson. Suivant une autre variante, la semelle contenant le caloduc 13 peut être incluse à l'intérieur de la chaussette et dans ce cas le matériau du caloduc 13 est un matériau souple.

## Revendications

1. Chaussure à semelle interne, la semelle interne (11) contenant un caloduc (13) s'étendant sur toute la longueur de la semelle et comportant une zone source recevant la chaleur du pied et au moins une zone puits constituée par une partie (13a) s'étendant vers le haut.

2. Chaussure suivant la revendication 1 caractérisée en ce que le caloduc (13) comporte une partie extrême antérieure (13a) s'étendant vers le haut dans la partie avant de la coque de la chaussure et constituant une zone puits.

3. Chaussure suivant la revendication 2 caractérisée en ce que le caloduc (13) comporte en outre une partie extrême postérieure (13b) s'étendant vers le haut dans le contrefort arrière (12) de la chaussure, et constituant une zone puits du caloduc (13).

4. Chaussure suivant l'une quelconque des revendications 1 à 3 caractérisée en ce que le long de la zone puits (13a,13b) du caloduc (13) s'étend un conduit de circulation d'air respectif (15,17), ce conduit de circulation d'air s'étendant entre un orifice d'entrée d'air inférieur (16,19) et un orifice de sortie d'air supérieur (17,20).

5. Chaussure suivant la revendication 4 caractérisée en ce que l'orifice d'entrée d'air inférieur (16,19) est pourvu de volets réglables.

6. Chaussure suivant l'une des revendications 4 et 5 caractérisée en ce qu'un conduit de circulation d'air inférieur (21) s'étend sur toute la longueur de la semelle, en dessous du caloduc (13), il communique, à ses extrémités, avec les conduits de circulation d'air (15,18) et un passage (22) est prévu dans la semelle (11), dans la zone d'appui du talon du porteur, pour faire communiquer l'intérieur de la chaussure avec le conduit de circulation inférieur (21).

7. Chaussure suivant la revendication 2 caractérisée en ce que la seule zone puits antérieure (13a) du caloduc (13), située à proximité immédiate des orteils du porteur de la chaussure, est isolée de l'extérieur par la paroi avant de la chaussure de manière que la chaleur (Q2) émise par la zone puits antérieure (13a) soit dirigée vers les orteils du porteur, et la semelle contenant le caloduc (13) est intégrée dans la chaussure ou rapportée à l'intérieur de celle-ci.

8. Chaussure suivant la revendication 7 caractérisée en ce que la semelle rapportée, contenant le caloduc (13), est placée dans la chaussure à l'extérieur de la chaussette du porteur ou bien elle est incluse à l'intérieur de la chaussette, le matériau du caloduc (13) étant alors en matériau souple.

## Patentansprüche

1. Schuhwerk mit innerer Sohle, wobei die innere Sohle (11) eine Wärmeröhre (13) enthält, die sich über die gesamte Länge der Sohle erstreckt und eine Source-Zone, die die Wärme des Fußes empfängt, und mindestens eine Schachtzone aufweist, die durch einen Abschnitt (13a) gebildet ist, der sich nach oben erstreckt.

2. Schuhwerk nach Anspruch 1,
dadurch gekennzeichnet, dass die Wärmeröhre (13) einen äußersten vorderen Abschnitt (13a) aufweist, der sich nach oben in den Vorderabschnitt des Rumpfes des Schuhwerks erstreckt und eine Schachtzone bildet.

3. Schuhwerk nach Anspruch 2,
dadurch gekennzeichnet, dass die Wärmeröhre (13) außerdem einen äußersten hinteren Abschnitt (13b) aufweist, der sich nach oben in die hintere Kappe bzw. Absatzkappe (12) des Schuhwerks erstreckt und eine Schachtzone der Wärmeröhre (13) bildet.

4. Schuhwerk nach irgendeinem der Abschnitte 1 bis 3,
dadurch gekennzeichnet, dass sich längs der Schachtzone (13a, 13b) der Wärmeröhre (13) eine entsprechende Luftzirkulationsleitung (15, 17) erstreckt, wobei sich diese Luftzirkulationsleitung zwischen einer unteren Lufteinlassöffnung (16, 19) und einer oberen Luftaustrittsöffnung (17, 20) erstreckt.

5. Schuhwerk nach Anspruch 4,
dadurch gekennzeichnet, dass die untere Lufteinlassöffnung (16, 19) mit Drosselklappen versehen ist.

6. Schuhwerk nach Anspruch 4 oder 5,
dadurch gekennzeichnet, dass sich eine untere Luftzirkulationsleitung (21) über die gesamte Länge der Sohle, unterhalb der Wärmeröhre (13) erstreckt, an ihren Enden mit den Luftzirkulationsleitungen (15, 18) in Verbindung steht und dass ein Durchlass (22) in der Sohle (11), in der Auflagezone der Ferse des Trägers vorgesehen ist, um das Innere des Schuhwerks mit der unteren Zirkulationsleitung (21) zu verbinden.

7. Schuhwerk nach Anspruch 2,
dadurch gekennzeichnet, dass die einzige vordere Schachtzone (13a) der Wärmeröhre (13), die in unmittelbarer Nähe der Zehen des Trägers des Schuhwerks gelegen ist, von außen durch die Vorderwand des Schuhwerks isoliert ist, so dass die Wärme (Q2), die durch die vordere Schachtzone (13a) ausgesandt wird, in Richtung auf die Zehen des Trägers geleitet wird, und die Sohle, die die Wärmeröhre (13) enthält, in dem Schuhwerk integriert oder an das Innere des Schuhwerks angesetzt ist.

8. Schuhwerk nach Anspruch 7,
dadurch gekennzeichnet, dass die angesetzte Sohle, die die Wärmeröhre (13) enthält, in dem Schuhwerk außerhalb der Socke des Trägers angeordnet oder auch innerhalb der Socke eingeschlossen ist, wobei das Material der Wärmeröhre (13) in dem Fall ein elastisches Material ist.

## Claims

1. Shoe with inner sole, the inner sole (11) containing a heat pipe (13) extending over the whole length of the sole and comprising a source zone receiving the heat of the foot and at least one well zone constituted by a part (13a) extending upwardly.

2. Shoe according to Claim 1, characterized in that the heat pipe (13) comprises a front end part (13a) extending upwardly in the front part of the shell of the shoe and constituting a well zone.

3. Shoe according to Claim 2, characterized in that the heat pipe (13) further comprises a rear end part (13b) extending upwardly in the rear stiffener (12) of the shoe, and constituting a well zone of the heat pipe (13).

4. Shoe according to any one of Claims 1 to 3, characterized in that, along the well zone (13a, 13b) of the heat pipe (13), there extends a respective air circulation conduit (15, 17), this air circulation conduit extending between a lower air admission orifice (16, 19) and an upper air outlet orifice (17, 20).

5. Shoe according to Claim 4, characterized in that the lower air admission orifice (16, 19) is provided with adjustable flaps.

6. Shoe according to one of Claims 4 and 5, characterized in that a lower air circulation conduit (21) extends over the whole length of the sole, below the heat pipe (13), it communicates, at its ends, with the air circulation conduits (15, 18) and a passage (22) is provided in the sole (11), in the zone of abutment of the wearer's heel, in order to cause the interior of the shoe to communicate with the lower circulation conduit (21).

7. Shoe according to Claim 2, characterized in that the only front well zone (13a) of the heat pipe (13), located in the immediate proximity of the shoe-wearer's toes, is isolated from the outside by the front wall of the shoe so that the heat (Q2) emitted by the front well zone (13a) is directed towards the wearer's toes, and the sole containing the heat pipe (13) is integrated in the shoe or added in the interior thereof.

8. Shoe according to Claim 7, characterized in that the added sole, containing the heat pipe (13), is placed in the shoe outside the wearer's sock, or it is included inside the sock, the material of the heat pipe (13) in that case being made of supple material.
